# EUROPÄISCHE PATENTSCHRIFT

(11) **EP 0 112 432 B1**
(45) Veröffentlichungstag und Bekanntmachung des Hinweises auf die Patenterteilung: **19.11.1987**
(21) Anmeldenummer: 83103624.9
(22) Anmeldetag: 14.04.1983
(51) Int. Cl.: D21F 1/00

(54) **Flächengebilde, vorzugsweise Siebband bzw. Gliederband für Papiermaschinen o.dgl.**
Flat produce, especially a screening belt or a link belt for paper-making machines or the like
Bande, notamment une bande de tamisage respectivement une bande à chaînons, pour machines à papier et similaires

(30) Priorität: 25.11.1982 DE 3243512
(43) Veröffentlichungstag der Anmeldung: 04.07.1984
(73) Patentinhaber: RODA HOLDING ANSTALT, Vaduz (LI)
(72) Erfinder: Bachmann, Wolfgang, D-6072 Dreieich-Sprendlingen (DE); Spahn, Dieter, D-6450 Hanau 7 (DE)
(74) Vertreter: Meier, Robert, Dipl.-Ing.

## Beschreibung

Die Erfindung bezieht sich auf ein Flächengebilde, vorzugsweise auf ein Siebband bzw. Gliederband für Papiermaschinen o.dgl. mit einer Vielzahl von Wendeln aus elastischem Kunststoff- o. Metalldraht, die aus einander gegenüberliegenden Windungsschenkeln und diese miteinander verbindenden Kopfbögen bestehen, in deren Zwischenräume je ein Kopfbogen der benachbarten Wendel so weit eingeschoben ist, dass zwischen beiden Wendeln ein Überlappungsbereich entsteht, in welchem ein Steckdraht aus Kunststoff oder Metall angeordnet ist.

Derartige Flächengebilde sind beispielsweise in der DE-C 2419751 und in der DE-A 2938221 beschrieben.

In der zunächst genannten Patentschrift weisen die Drahtwendeln eine zugfedermässige Vorspannung in der Weise auf, dass die jeweils benachbarten Drahtwendeln kontrahierend aneinanderliegen.

Ein solches Drahtgliederband soll im Betrieb seine Dimension insbesondere in Querrichtung elastisch beibehalten. Weiterhin wird der technische Fortschritt eines solchen Drahtgliederbandes darin gesehen, dass eine Fertigung dadurch vereinfacht wird, dass beim Ineinanderfügen die Wendeln zwangsläufig ihren Platz finden und sich gegenseitig verklammern, so dass aufwendige Vorrichtungen vermieden werden können und dass die Verbindungsmittel nicht mehr steif und schwer sein müssen.

Im Fall der noch genannten Offenlegungsschrift ist vorgesehen, dass die Wendeln keine zugfedermässige Vorspannung besitzen und dass der Draht der Wendeln torsionsfrei ist. Hierdurch soll die Lebensdauer des Flächengebildes erhöht werden und die Markierungsfreiheit gewährleistet sein.

Diese unterschiedlichen, sich praktisch widersprechenden Angaben führen zu Flächengebilden, die vielfältig einsetzbar sind.

Im Laufe der Zeit hat es sich jedoch gezeigt, dass diese Flächengebilde Eigenarten besitzen, für die Verbesserungen angestrebt werden. In Folge der meist runden oder leicht ovalen stets gleichen Querschnitte der Drähte, aus denen die Wendeln bestehen, weist das Flächengebilde eine ausserordentlich grosse Luftdurchlässigkeit auf. Diese ist manchmal erwünscht, jedoch bei der Herstellung von Papier führt sie oft dazu, dass das Papierflattert.

Man hilft sich damit, dass in die Wendeln aus elastischem Kunststoff- o. Metalldraht - ausser den Verbindungsmitteln (Steckdrähten) - auch zusätzlich Füllelemente eingebracht werden. Hiermit lässt sich zwar die Luftdurchlässigkeit beeinflussen, jedoch muss ein erheblicher Arbeitsaufwand in Kauf genommen werden, um die als Steckdrähte oder als Baumwoll-Kunststoff-Füllmittel ausgebildeten Teile in die Wendeln einzubringen. Ausserdem erhöhen sich Materialverbrauch und Kaufpreis.

Eine weitere Eigenart bisheriger Flächengebilde ist die sogenannte Punktberührung zwischen den tragenden Windungsschenkeln und beispielsweise dem Papier. Je nach Gewicht und Qualität des Papiers und dem Anpressdruck bei der Herstellung führt sie zu Abdrücken der Windungsschenkel auf dem fertigen Papier. Zwar sind diese Abdrücke zur Herstellung beispielsweise von Mustern erwünscht, bei der Herstellung von hochqualifizierten glatten Papieren hingegen müssen diese Abdrücke unbedingt vermieden werden.

Die nur punktförmige bzw. kantenförmige Berührung zwischen den tragenden Windungsschenkeln der Wendeln und dem Papier führt zu einer anderen Eigenart der bekannten Flächengebilde, nämlich dazu, dass der Wärmefluss zwischen der Kalanderwalze und dem Papier wegen der nur geringen Auflagemöglichkeiten und der dadurch bedingten kleinen Kontaktflächen nur schwach ist. Dies führt dazu, dass die tragenden Windungsschenkel grössere Berührungsflächen mit dem Papier besitzen, wodurch die Gefahr der Markierung an den Auflagepunkten und Auflagekanten geringer und der Wärmefluss verbessert werden, es muss jedoch eine noch höhere Luftdurchlässigkeit der Flächengebilde in Kauf genommen werden, da der Abstand zwischen den einzelnen Windungen der Wendeln grösser wird.

Um diese Luftdurchlässigkeit zu verringern, werden auch bei den zuletzt geschilderten Flächengebilden Abdichtungsschienen oder Blecheinlagen eingesetzt, die in Längsrichtung in die Wendeln oder auch in die Zwischenräume zwischen benachbarten Windungsschenkeln eingebracht werden.

Demgegenüber liegt der vorliegenden Erfindung die Aufgabe zugrunde, ein Flächengebilde der eingangs geschilderten Art zu schaffen, welches die Vorteile leichter Herstellbarkeit aus Runddrahtwendeln mit den Vorteilen grosser Auflageflächen und guter Wärmeübergänge und einer begrenzbaren Luftdurchlässigkeit verbindet.

Es wurde gefunden, dass sich diese Aufgabe in einfacher Weise dadurch lösen lässt, dass die tragenden Windungsschenkel der Wendeln ebene Auflageflächen aufweisen, deren Breite grösser ist als der Drahtdurchmesser oder die Drahtbreite der Kopfbögen.

Hierdurch lassen sich die Wendeln ebenso leicht - oft sogar noch leichter - zu Flächengebilden zusammenfügen, wie Wendeln aus Runddraht. Für die automatische Fertigung der Flächengebilde auf Fertigungs-(Füge-)Maschinen braucht nur eine Spiralgrösse vorgesehen zu sein. Mit anderen Worten: Praktisch alle automatischen Fertigungs-(Füge-)Maschinen können ohne Probleme Flächengebilde mit nur einer Wendelgrösse fertigen.

Hinzu kommt, dass die Handfertigung einfacher und leichter wird, da die verwendeten Wendeln genauer und glatter als bisher verwendete Wendeln sind.

Die Zwischenräume zwischen den einzelnen Windungsschenkeln können je nach Bedarf grösser oder kleiner gestaltet werden. Man erhält nicht nur vorteilhafte grosse ebene Aufnahmeflächen der tragenden Windungsschenkel, sondern auch einen Luftstrom gewünschter Stärke, ohne den nachteiligen Einsatz von Füllmitteln zwischen den Windungsschenkeln oder innerhalb der Wendeln.

Auch der Wärmeübergang, beispielsweise von Kalanderwalzen durch das Flächengebilde zum Papier verbessert sich.

Vergleichbare Vorteile ergeben sich auch hinsichtlich zahlreicher weiterer Einsatzmöglichkeiten der Flächengebilde nach der Erfindung, beispielsweise als Siebband.

Durch die Breite der Windungsschenkel und die davon abhängige Grösse der Zwischenräume im gesamten Flächengebilde hat man es in der Hand, die Luftdurchlässigkeit zwischen derjenigen einer nahezu geschlossenen Gesamtauflagefläche und derjenigen zu variieren, die gebildet wird aus tragenden Windungsschenkeln, deren Breite nur geringfügig grösser ist als der Durchmesser oder die Breite der Kopfbögen.

In einem Ausführungsbeispiel der Erfindung ist das neue Flächengebilde so ausgebildet, dass die den ebene Auflageflächen ausweisenden tragenden Windungsschenkel gegenüberliegenden Windungsschenkel der Wendeln einen runden, ovalen, oder einen dreieckartigen Querschnitt aufweisen. Die Luftdurchlässigkeit wird dabei nur durch die tragenden Windungsschenkel beeinflusst.

Eine weitere Variationsmöglichkeit der Luftdurchlässigkeit bei guter Auflage für das Papier ergibt sich dadurch, dass beide an je einen Kopfbogen angeschlossenen Windungsschenkel der Wendeln ebene Auflageflächen aufweisen. Hierdurch wird dem Luftstrom ein grösserer Widerstand entgegengesetzt als beim ersten Ausführungsbeispiel.

Nach der Erfindung hat man es in der Hand, dass die Drähte der Kopfbögen der Wendeln einen im wesentlichen runden, ovalen, dreieckartigen oder rechteckartigen, gegenüber ihrer ursprünglichen Gestalt allenfalls gequetschten Querschnitt und die ebene Auflageflächen aufweisenden Windungsschenkel einen nahezu rechteckartigen Querschnitt aufweisen. Man ist dadurch im Stande, Flächengebilde zur Verfügung zu stellen, die allen an sie gestellten Anforderungen hinsichtlich ihrer Zusammenfügung, ihrer Gelenkigkeit, ihrer Luftdurchlässigkeit, ihrer Auflageflächen sowie hinsichtlich ihres Wärmeübergangs von Kalanderwalzen zum Papier gerecht werden.

Im einzelnen sind die Flächengebilde nach der Erfindung in einem Ausführungsbeispiel dadurch gekennzeichnet, dass die Breite der ebene Auflagefläche aufweisenden Windungsschenkel bis zu doppelt so gross ist wie der Drahtdurchmesser oder die Drahtbreite der Kopfbögen.

Die Wendeln des neuen Flächengebildes sind auf Teilung gewickelt, derart, dass die Wendeln eine zugfedermässige Vorspannung aufweisen, der fixierte Zwischenraum zwischen ihren Kopfbögen aber grösser ist als ihr Drahtdurchmesser oder ihre Drahtbreite. In Folge dessen liegen die Kopfbögen benachbarter Wendeln nicht aneinander, obwohl die Wendeln als solche eine zugfedermässige Vorspannung aufweisen.

Weitere Vorteile und Variationsmöglichkeiten lassen sich dadurch erzielen, dass die Wendeln abwechselnd rechts- oder linksgängige Wendeln sind.

Ohne am Kern der Erfindung etwas zu ändern, können alle Wendeln der Flächengebilde auch rechtsgängige oder linksgängige Wendeln sein.

Obwohl der Abstand zwischen den Kopfbögen der Wendeln grösser ist als die Breite oder der Durchmesser der Kopfbogendrähte, lassen sich die Wendeln doch vor der Herstellung in Sammelbehältern aufbewahren, ohne dass sie sich gegenseitig verhaken.

In einem weiteren Ausführungsbeispiel der Erfindung bilden die Windungsschenkel mit den Steckdrähten einen von 90° unterschiedlichen Winkel, wo hingegen die Kopfbögen der Wendeln einen Winkel von etwa 90° mit den Steckdrähten bilden.

Weitere unterschiedliche Ausbildungen der Flächengebilde nach der vorliegenden Erfindung lassen sich den Ansprüchen 13,14 und 15 entnehmen.

Von Vorteil sind auch Flächengebilde, die nach der Erfindung in ihren Randbefestigungen Ösen oder Laschen zum Einführen von Dornen aufweisen. Vorzugsweise sind bei derartigen Flächengebilden die Steckdrähte aus Stahldraht, so dass sich die Flächengebilde über die Dornen mehr oder weniger weit auseinanderziehen lassen, um beispielsweise den Luftdurchtritt zu variieren. Ohne am Kern der Erfindung etwas zu ändern, können bei diesem Ausführungsbeispiel die Steckdrähte auch aus Kunststoff bestehen. In Folge der Elastizität der einzelnen Wendeln können die Flächengebilde nach Bedarf wieder auf ihre ursprüngliche Länge verschmälert werden.

Um den gleichen Effekt zu erreichen, weisen die Randbefestigungen mancher Flächengebilde nach der Erfindung auch Verstärkungen für den Angriff von Zugklauen auf.

Ausführungsbeispiele der Erfindung werden nachfolgend anhand der Zeichnung erläutert.

Es zeigt:
Fig. 1 eine Draufsicht in schematischer Darstellung auf ein Ausführungsbeispiel der Erfindung,
Fig. 2 eine Draufsicht auf weitere Ausführungsbeispiele der Erfindung,
Fig. 3 eine Draufsicht auf ein anderes Ausführungsbeispiel der Erfindung,
Fig. 4 eine Draufsicht auf ein weiteres Beispiel der Erfindung,
Fig. 5 die Draufsicht auf ein Ausführungsbeispiel der Erfindung, bei dem Windungsschenkel und Kopfbögen der Wendeln unterschiedliche Ausrichtungen zum Steckdraht aufweisen,
Fig. 6 einen Querschnitt entlang der Linie VI, VI in Figur2,
Fig. 7 einen Querschnitt entlang der Linie VII, VII in Figur 3,
Fig. 8 einen Teilschnitt durch ein Flächengebilde,
Fig. 9 einen Teilschnitt durch ein Flächengebilde entlang der Linie IX, IX in Figur 10 und
Fig. 10 eine Konstruktionseinzelheit.

Figur 1 zeigt eine schematische Übersichtszeichnung, in der ein Teilausschnitt aus einem allgemein mit 1 bezeichneten Flächengebilde dargestellt ist. Das nur im Ausschnitt dargestellte Flächengebilde selbst kann beliebige Länge und auch eine beliebige Breite ausweisen. Die beiden senkrechten Striche in der Mitte der Darstellung sollen dieses schematisch andeuten.

Das Flächengebilde besteht aus einzelnen Wendeln 2, die beispielsweise wie die Wendel 3 rechtsgängig oder wie die Wendel 4 linksgängig sein können. Benachbarte Wendeln selbst sind auf eine in Verbindung mit der vorliegenden Erfindung nicht interessierenden Weise aus elastischem Kunststoff- o. Metalldraht hergestellt. Sie bestehen, wie dieses in Figur 10 zeigt, aus tragenden Windungsschenkeln 7 und diesen gegenüberliegenden Windungsschenkeln 8. Die Windungsschenkel sind mittels Kopfbögen 17 miteinanderverbunden.

Figur 1 lässt erkennen, dass zwischen den einzelnen Kopfbögen 17 Zwischenräume 18 bestehen, in die je ein Kopfbogen der benachbarten Wendeln eingeschoben ist. Hierdurch besteht zwischen zwei benachbarten Wendeln, wie dieses in Figur 8 erkennen lässt, ein Überlappungsbereich 24, in welchem der Steckdraht 25 eingeführt ist. Die Kopfbögen 17 benachbarter Wendeln bilden zusammen mit dem Steckdraht 25 eine gelenkige scharnierartige Verbindung.

Der Steckdraht 25 kann, wie das Material der Wendeln, aus Kunststoff oder Metall bestehen.

Die in der Draufsicht nach Figur 1 obenliegenden tragenden Windungsschenkel 7 weisen ebene Auflageflächen 12 auf, deren Breite 13 grösser ist als der Drahtdurchmesser 23 oder die Drahtbreite 23a der Kopfbögen 17.

Der Zwischenraum 18 zwischen benachbarten Kopfbögen 17 ist grösser als der Drahtdurchmesser 23 bzw. die Drahtbreite 23a der Kopfbögen.

Figur 2 lässt erkennen, dass unterhalb der tragenden Windungsschenkel 7 gegenüberliegende Windungsschenkel 8 verlaufen, die im Gegensatz zu den Auflageflächen 12 einen runden Querschnitt 9a, bzw. einen dreieckförmigen Querschnitt 9b aufweisen können.

In einem weiteren Ausführungsbeispiel können die gegenüberliegenden Windungsschenkel 10 auch rechteckartige Querschnitte 11 aufweisen.

Figur 2 zeigt, dass die gegenüberliegenden Windungsschenkel 10 auch einen rechteckigen Querschnitt 11 aufweisen können.

In Figur 2 ist weiter angedeutet, dass der Draht, aus dem die Wendeln 3 bzw. 4 hergestellt sind, ein elastischer Kunststoff- o. Metalldraht 5 ist, dessen Durchmesser 6 in einigen Ausführungsbeispielen der Erfindung etwa gleich ist mit dem Durchmesser der Kopfbögen 17.

Auch die gegenüberliegenden Windungsschenkel 10 können in besonderen Ausführungsbeispielen der Erfindung ebene Auflageflächen 12 aufweisen.

Die ebenen Auflageflächen 12 weisen eine Breite 13 sowie Ränder 14 auf, zwischen denen Abstände 16 angeordnet sind.

Gemäss Figur 2 besteht das Flächengebilde aus linksgängig und rechtsgängig hergestellten Wendeln 4 bzw. 3. Es ist erkennbar, dass die Kopfbögen benachbarter Wendeln grundsätzlich nicht in Folge einer spiralfederähnlichen Zugspannung aneinanderliegen. Dieses liegt daran, dass die Wendeln 2, 3, 4 auf Teilung gewickelt sind und dass sie eine zugfedernmässige Vorspannung aufweisen derart, dass der fixierte Zwischenraum 18 zwischen ihren Kopfbögen 17 grösser ist als ihr Drahtdurchmesser 23 oder ihre Drahtbreite 23a. Die Drähte 22 der Kopfbögen 17 (Figur 8) der Wendeln 2,3,4 weisen einen im wesentlichen runden Querschnitt 20, einen ovalen Querschnitt 20a, einen dreieckartigen Querschnitt 20b oder einen rechteckartigen Querschnitt 20c auf, der gegenüber ihrer ursprünglichen Gestalt allenfalls gequetscht ist, wie dieses durch die Position 21 in Figur 7 angedeutet wird. Unabhängig von der Gestalt der Drähte der Kopfbögen weisen die ebene Auflageflächen 12 aufweisenden Windungsschenkel 7 und 10 einen nahezu rechteckartigen Querschnitt 11 auf.

Um den erfindungsgemässen Flächengebilden hinsichtlich Auflagefläche, Luftdurchtritt und Wärmeübergang sowie hinsichtlich ihrer maschinellen oder handwerklichen Herstellung eine grosse Variationsbreite zu geben, kann die Breite 13 der ebenen Auflageflächen bis zu doppelt so gross sein wie der Drahtdurchmesser 23 oder die Drahtbreite 23a der Kopfbögen 17. In einem anderen Ausführungsbeispiel ist die Breite 13 der ebenen Auflageflächen 12 und der diese aufweisenden Windungsschenkel 7, 10 doppelt so gross wie oder grösser als der Drahtdurchmesser 23 oder die Drahtbreite 23a der Kopfbögen 17. Welches Breitenverhältnis im einzelnen gewählt wird, hängt vom Verwendungszweck des Flächengebildes ab.

Figur 3 lässt ein Ausführungsbeispiel erkennen, bei welchem die Wendeln 2 alle linksgängige Wendein 4 sind.

Figur 4 hingegen zeigt ein Ausführungsbeispiel, bei welchem alle Wendeln 2 rechtsgängige Wendeln 3 sind. Das Ausführungsbeispiel nach Figur 4 zeigt, dass die Ränder 14 benachbarter ebener Auflageflächen 12 dicht aneinanderliegen. Nach dem Ausführungsbeispiel gemäss Figur 3 ist zwischen den Rändern 14 jeweils ein Abstand 16 vorgesehen. Durch die Gestaltung der Breite 13 der ebenen Auflageflächen 12 und durch die dadurch bedingten Abstände 16 zwischen den ebenen Auflageflächen 12 lässt sich beispielsweise bei der Papierherstellung der durch die Flächengebilde hindurchtretende Luftstrom variieren.

Figur 5 zeigt ein Ausführungsbeispiel, bei welchem die Windungsschenkel 7 bzw. die nicht dargestellten gegenüberliegenden Windungsschenkel 8 und 10 mit den Steckdrähten 25 einen von 90° unterschiedlichen Winkel a bilden, die Kopfbögen 17 der Wendeln 2, 3, 4 hingegen einen Winkel β von etwa 90° einnehmen. Durch diese Ausbildung des Flächengebildes lässt sich die Durchtrittsfläche für die Luft mit einem noch geringeren Querschnitt versehen als bei den anderen Ausführungsbeispielen.

Die Figuren 6 und 7 lassen im Detail noch Bemessungen der einzelnen Wendeln erkennen. Figur 6 lässt erkennen, dass die tragenden Windungsschenkel 7 einen nahezu rechteckartigen Querschnitt 11 aufweisen, wodurch ebene Auflageflächen 12 entstehen. Die Breite 13 dieser tragenden Windungsschenkel 7 ist gemäss Figur 6 so bemessen, dass zwischen den Rändern 14 ein Abstand eingehalten wird. Dieser Abstand ist fixiert.

Die gegenüberliegenden Windungsschenkel 8 weisen gemäss Figur 6 einen runden Querschnitt 20 auf.

Im Ausführungsbeispiel nach Figur 7 weisen die tragenden Windungsschenkel 7 sowie die gegenüberliegenden Windungsschenkel 10 beide rechteckige Querschnitte 11 auf. Die Kopfbögen 17 hingegen besitzen einen gequetschten Querschnitt 21, der auch aus einem ovalen, dreieckartigen oder rechteckartigen Grundquerschnitt 20a, 20b, 20c hervorgegangen sein kann.

Die schematische Darstellung gemäss Figur 8 lässt noch einmal Einzelheiten der Masse erkennen. Die Kopfbögen 17 weisen Aussenkanten 19 auf. Der Gesamtabstand dieser Aussenkanten 19 ist mit 32 bezeichnet. Er ist gegeben durch den doppelten Drahtdurchmesser 23 bzw. die doppelte Drahtbreite 23a der Kopfbögen 17, den Durchmesser 26 des Steckdrahtes 25 und durch das Spiel 27 zwischen den Kopfbögen 17 und dem Steckdraht 25. In Folge dieses Spieles wird die Scharnierwirkung zwischen benachbarten Wendeln möglich.

Mit 24 ist in Figur 8 der sogenannte Überlappungsbereich bezeichnet, der gegeben ist durch den Durchmesser 26 des Steckdrahtes 25 und durch das Spiel 27 zwischen dem Steckdraht 25 und den Kopfbögen 17. Mit 33 ist der Abstand von der Innenkante eines Kopfbogens zur Aussenkante 19 des gegenüberliegenden Kopfbogens bezeichnet.

Die Figuren 9 und 10 zeigen weitere Details des Flächengebildes mit Querschnitten 11 der Kopfbögen 17, die rechteckartig sind, und Querschnitten 9a und 9b, die oval oder dreieckartig sind. Welcher Draht bzw. Kopfbogenquerschnitt im einzelnen eingesetzt wird, liegt an der gewünschten Verwendungsart des Flächengebildes.

Gemäss Figur 10 sind die Kopfbögen 17 während der Herstellung der Wendeln etwas gequetscht. Durch eine nachträgliche Fixierung der Wendeln haben diese in den meisten Ausführungsbeispielen die ovale Gestalt gemäss Figur 10.

Figur 1 lässt Besonderheiten eines Ausführungsbeispieles erkennen. Die Randbefestigungen 28 sind notwendig, um die Breite der Flächengebilde auf Dauer zu fixieren. Auf der rechten Seite der Figur 1 sind Ösen 29 und Dorne 30 angedeutet, wo hingegen auf der linken Seite der Figur 1 Verstärkungen 31 in den Randbefestigungen 28 angeordnet sein können. Mit Hilfe der Dorne 30 lassen sich die Flächengebilde vor allem dann, wenn die Steckdrähte 25 aus Metall bestehen, nach Bedarf auseinanderziehen, wodurch man den Luftdurchtritt durch das Flächengebilde nach Wunsch variieren kann. Um einen sicheren Halt der Ösen 29 in den Randbefestigungen sicherzustellen, sind Widerhaken 34 vorgesehen. Die Laschen 35, in die ebenfalls Dorne zum Auseinanderziehen der Flächengebilde während des Betriebes eingeführt werden können, weisen Sicherungslöcher 36 auf, die deren sicheren Sitz innerhalb der Randbefestigungen 28 aus Kunststoff gewährleisten.

## Patentansprüche

1. Flächengebilde, vorzugsweise Siebband bzw. Gliederband für Papiermaschinen oder dergleichen mit einer Vielzahl Wendeln aus elastischem Kunststoff- oder Metalldraht,die aus einander gegenüberliegenden Windungsschenkeln und diese miteinander verbindenden Kopfbögen bestehen, in deren Zwischenräume je ein Kopfbogen der benachbarten Wendel so weit eingeschoben ist, dass zwischen beiden Wendeln ein Überlappungsbereich entsteht, in welchem ein Steckdraht aus Kunststoff oder Metall angeordnet ist, dadurch gekennzeichnet, dass die tragenden Windungsschenkel (7) der Wendeln (2, 3 4) ebene Auflageflächen (12) aufweisen, deren Breite (13) grösser ist als der Drahtdurchmesser (23) oder die Drahtbreite (23a) der Kopfbögen (17).

2. Flächengebilde nach Anspruch 1 dadurch gekennzeichnet,dass die ebenen Auflageflächen (12) aufweisenden tragenden Windungsschenkel (7) gegenüberliegenden Windungsschenkel (8) der Wendeln (2, 3, 4) einen runden (9), einen ovalen (9a) oder einen dreieckartigen (9b) Querschnitt aufweisen.

3. Flächengebilde nach Anspruch 1 dadurch gekennzeichnet, das beide an je einen Kopfbogen (17) angeschlossene Windungsschenkel (7, 10) der Wendeln (2, 3, 4) ebene Auflageflächen (12) aufweisen.

4. Flächengebilde nach den Ansprüchen 1-3 dadurch gekennzeichnet, dass die Drähte (22) der Kopfbögen (17) der Wendeln (2, 3, 4) einen im wesentlichen runden (20), ovalen (20a), dreieckartigen (20b), rechteckartigen (20c), gegenüber ihrer ursprünglichen Gestalt allenfalls gequetschten (21) Querschnitt und die ebene Auflageflächen (12) aufweisenden Windungsschenkel (7,10) einen nahezu rechteckartigen Querschnitt (11)aufweisen.

5. Flächengebilde nach den Ansprüchen 1-4 dadurch gekennzeichnet, dass die Breite (13) der ebene Auflageflächen (12) aufweisenden Windungsschenkel (7, 10) bis zu doppelt so gross ist, wie der Drahtdurchmesser (23) oder die Drahtbreite (23a) der Kopfbögen (17).

6. Flächengebilde nach den Ansprüchen 1-4 dadurch gekennzeichnet, dass die Breite (13) der ebene Auflageflächen (12) aufweisenden Windungsschenkel (7, 10) doppelt so gross ist wie oder grösser ist als der Drahtdurchmesser (23) oder die Drahtbreite (23a) der Kopfbögen (17).

7. Flächengebilde nach den Ansprüchen 1-6 dadurch gekennzeichnet, dass die Wendeln (2, 3, 4) aufTeilung gewickelt sind.

8. Flächengebilde nach den Ansprüchen 1-7 dadurch gekennzeichnet, dass die Wendeln (2, 3, 4) eine zugfedernmässige Vorspannung aufweisen, der fixierte Zwischenraum (18) zwischen ihren Kopfbögen (17) aber grösser ist als ihr Drahtdurchmesser (23) oder ihre Drahtbreite (23a).

9. Flächengebilde nach den Ansprüchen 1-8 dadurch gekennzeichnet, dass die Wendeln (2) abwechselnd rechts- oder linksgängige Wendeln (3,4) sind.

10. Flächengebilde nach den Ansprüchen 1-8 dadurch gekennzeichnet, dass alle Wendeln (2) rechtsgängige Wendeln (3) sind.

11. Flächengebilde nach den Ansprüchen 1-8 dadurch gekennzeichnet, dass alle Wendeln (2) linksgängige Wendeln (4) sind.

12. Flächengebilde nach einem oder mehreren der Ansprüche 1-11 dadurch gekennzeichnet, dass die Windungsschenkel (7) mit den Steckdrähten (25) einen von 90° unterschiedlichen Winkel a, die Kopfbögen (17) der Wendeln (2, 3, 4) hingegen einen Winkel β von etwa 90° bilden.

13. Flächengebilde nach einem oder mehreren der Ansprüche 1-12 dadurch gekennzeichnet, dass die Ränder (14) der ebene Auflageflächen (12) aufweisenden Windungsschenkel (7, 10) aneinanderliegen.

14. Flächengebilde nach einem oder mehreren der Ansprüche 1-12 dadurch gekennzeichnet, dass die Ränder (14) der ebene Auflageflächen (12) aufweisenden Windungsschenkel (7, 10) mit Abstand (16) zueinander angeordnet sind.

15. Flächengebilde nach den Ansprüchen 1-14 dadurch gekennzeichnet, dass der Abstand (32) der Aussenkanten (19) nebeneinander angeordneter Kopfbögen (17) gegeben ist durch den doppelten Drahtdurchmesser (23) oder die doppelte Drahtbreite (23a) der Kopfbögen (17), den Durchmesser (26) des Steckdrahtes (25) und das Spiel (27) zwischen den Kopfbogen (17) und dem Steckdraht (25), welches eine Scharnierwirkung ermöglicht.

16. Flächengebilde nach den Ansprüchen 1-15 dadurch gekennzeichnet, dass in seinen Randbefestigungen (28) Ösen (29) oder Laschen (35) zum Einführen von Dornen (30) verankert sind.

17. Flächengebilde nach den Ansprüchen 1-15 dadurch gekennzeichnet, dass seine Randbefestigungen (28) Verstärkungen (31) für den Angriff von Zugklauen aufweisen.

## Claims

1. A flat-shaped article, preferably an endless sieve band or composite band for paper machines or the like, comprising a plurality of helixes composed of an elastic plastic or metal wire each having opposite winding legs and head curves interconnecting said winding legs, in the intermediate spaces of which head curves is respectively inserted one head curve of the neighboring helix to such a degree that between the two helixes an overlapping region is formed in which is arranged an insertion wire of plastic or metal, characterized in that the supporting winding legs (7) of the helixes (2, 3, 4) have flat supporting surfaces (12) with a width (13) exceeding the wire diameter (23) or the wire width (23a) of the head curves (17).

2. A flat-shaped article according to claim 1, characterized in that the said winding legs (8) of helixes (2, 3, 4) disposed opposite supporting winding legs (7) having flat mounting surfaces (12), are of a round (9), oval (9a), or triangle-like (9a) cross-section.

3. A flat-shaped article according to claim 1, characterized in that both winding legs (7, 10) of helixes (2, 3, 4) respectively connected to one head curve (17) each comprise flat mounting surfaces (12).

4. A flat-shaped article according to claims 1 to 3, characterized in that the wires (22) of the head curves (17) of the helixes (2, 3, 4) have a substantially round (20), oval (20a), triangle-like (20b) or rectangle-like (20c) cross-section or a cross-section at best squeezed (21) relative to its initial design, and that the winding legs (7, 10) comprising flat mounting surfaces (12) are of an almost rectangle-like cross-section (11).

5. A flat-shaped article according to claims 1 to 4, characterized in that the width (13) of the winding legs (7, 10) comprising flat mounting surfaces (12) is double the wire diameter (23) or the wire width (23a) of the head curves (17).

6. A flat-shaped article according to claims 1 to 4, characterized in that the width (13) of the winding legs (7, 10) comprising flat mounting surfaces (12) is double or more than double the wire diameter (23) or the wire width (23a) of the head curves (17).

7. A flat-shaped article according to claims 1 to 6, characterized in that the helixes (2, 3, 4) are wound with a predetermined spacing.

8. A flat-shaped article according to claims 1 to 7, characterized in that the helixes (2, 3, 4) comprise a tension spring-type preload, whereas the fixed intermediate space (18) between the head curves (17) thereof is larger than the wire diameter (23) or the wire width (23a) thereof.

9. A flat-shaped article according to claims 1 to 8, characterized in that the helixes (2) are alternately arranged left-side or right-side helixes (3, 4).

10. A flat-shaped article according to claims 1 to 8, characterized in that all helixes (2) are right-side helixes (3).

11. A flat-shaped article according to claims 1 to 8, characterized in that all helixes (2) are left-side helixes (4).

12. A flat-shaped article according to any one or more of claims 1 to 11, characterized in that the winding legs (7) form with said insertion wires (25) an angle a differing from 90°, whereas the said head curves (17) of the helixes_{'}(2, 3, 4) form an angle β substantially corresponding to 90°.

13. A flat-shaped article according to any one or more of claims 1 to 12, characterized in that the edges (14) of the winding legs (7, 10) comprising flat mounting surfaces (12) are in abutting relationship.

14. A flat-shaped article according to any one or more of claims 1 to 12, characterized in that the edges (14) of the winding legs (7, 10) including flat mounting surfaces (12) are disposed in spaced (16) relationship with respect to one another.

15. A flat-shaped article according to claims 1 to 14, characterized in that the distance (32) between the outer edges (19) of head curves (17) disposed in side-by-side relationship is defined by the double wire diameter (23) or the double wire width (23a) of the head curves (17), the diameter (26) of the insertion wire (25) and the play (27) between the head curves (17) and the insertion wire (25) which permits a hinge action.

16. A flat-shaped article according to claims 1 to 15, characterized in that anchored in the marginal mountings (28) thereof are ears (29) or tongues (35) for the introduction of bolts (30).

17. A flat-shaped article according to claims 1 to 15, characterized in that marginal mountings (28) thereof include reinforcements (31) for the attack of tow jaws.

## Revendications

1. Objet plan, préférablement bande-classeur sans fin respectivement bande à maillon pour des machines à papier etc., comportant plusieurs d'hélices de fil plastique ou métallique élastique composées de jambes de spire opposées l'un à l'autre et de courbes de tête reliant les dernières l'un à l'autre entre les espaces intermédiaires desquelles est chaque fois inséré une courbe de tête de l'hélice voisine tellement qu'une région de recouvrement se forme entre les deux hélices dans laquelle est disposé un fil d'insertion plastique ou métallique, caractérisé en ce que les jambes de spire (7) supportantes des hélices (2, 3, 4) comportent des surfaces d'appui (12) planes dont la largeur (13) est plus grande que le diamètre de fil (23) ou la largeur de fil (23a) des courbes de tête (17).

2. Objet plan selon la revendication 1, caractérisé en ce que les jambes de spire (8) des hélices (2, 3, 4) opposées aux jambes de spire (7) supportantes, ayant des surfaces d'appui (12) planes comportent une section ronde (9), ovale (9a) ou sous forme triangle (9b).

3. Objet plan selon la revendication 1, caractérisé en ce que les deux jambes de spire (7, 10) des hélices (2, 3, 4) chaque fois reliées à une courbe de tête (17) comportent des surfaces d'appui (12) planes.

4. Objet plan selon les revendications 1-3, caractérisé en ce que les fils (2, 3, 4) comportent une section essentiellement ronde (20), ovale (20a), sous forme triangle (20b), sous forme rectangle (20c) et tout au plus serti (21) vis-à-vis sa façon originale, et que les jambes de spire (7, 10) ayant des surfaces d'appui (12) comportent une section sous forme à peu près rectangulaire (11).

5. Objet plan selon les revendications 1-4, caractérisé en ce que la largeur (13) des jambes de spire (7,10) comportant des surfaces d'appui (12) planes est jusqu'au double du diamètre (23) de fil ou de la largeur de fil (23a) des courbes de tête (17).

6. Objet plan selon les revendications 1-4, caractérisé en ce que la largeur (13) des jambes de spire (7, 10) comportant des surfaces d'appui (12) planes corresponde au double ou au plus de double du diamètre (23) de fil ou de la largeur (23a) de fil des courbes de têtes (17).

7. Objet plan selon les revendications 1-6, caractérisé en ce que les hélices (2,3,4) sont enroulées au pas.

8. Objet plan selon les revendications 1-7, caractérisé en ce que les hélices (2, 3, 4) comportent une prétension sous forme ressort de traction, tandis que l'espace intermédiaire (18) entre leurs courbes de têtes (17) est plus grand que leur diamètre de fil (23) ou leur largeur de fil (23a).

9. Objet plan selon les revendications 1-8, caractérisé en ce que les hélices (2) alternativement sont des hélices (3, 4) filetées à droite et à gauche.

10. Objet plan selon les revendications 1-8, caractérisé en ce que toutes les hélices (2) sont des hélices (3) filetées à droite.

11. Objet plan selon les revendications 1-8, caractérisé en ce que toutes les hélices (2) sont des hélices (4) filetées à gauche.

12. Objet plan selon l'une ou plusieurs des revendications 1-11, caractérisé en ce que les jambes de spire (7) avec les fils d'insertion (25) forment un angle a différent de 90°, tandis que les courbes de têtes (17) des hélices (2, 3, 4) forment un angle β d'environ 90°.

13. Objet plan selon l'une ou plusieurs des revendications 1-12, caractérisé en ce que les bords (14) des jambes de spire (7, 10) ayant des surfaces d'appui (12) planes s'aboutent l'un à l'autre.

14. Objet plan selon l'une ou plusieurs des revendications 1-12, caractérisé en ce que les bords (14) des jambes de spire (7, 10) ayant des surfaces d'appui (12) sont disposés à distance (16) l'un à l'autre.

15. Objet plan selon les revendications 1-14, caractérisé en ce que la distance (32) des arêtes extérieures (19) des courbes de têtes (17) disposées l'un à côté de l'autre est définie par le double diamètre de fil (23) ou par la double largeur de fil (23a) des courbes de tête (17), le diamètre (26) de fil d'insertion (25) et le jeu (27) entre les courbes de tête (17) et le fil d'insertion (25) permettant un effet de charnière.

16. Objet plan selon les revendications 1-15, caractérisé en ce que des oeillets (29) ou anneaux (35) pour l'introduction des mandrins (30) sont ancrés dans les fixations de bord (28).

17. Objet plan selon les revendications 1-15, caractérisé en ce que les fixations de bord (28) de l'objet plan comportent des renforcements (31) pour l'attaque de pattes à tirer.
